# EUROPÄISCHE PATENTSCHRIFT

(11) **EP 1 948 938 B1**
(45) Veröffentlichungstag und Bekanntmachung des Hinweises auf die Patenterteilung: **25.02.2009**
(21) Anmeldenummer: 06805452.7
(22) Anmeldetag: 20.10.2006
(51) Int. Cl.: F04C 18/344, F04C 29/04

(54) **PUMPE MIT ZYLINDRISCHER KÜHLBUCHSE**
PUMP WITH A CYLINDRICAL COOLING BUSH
POMPE POURVUE D'UNE DOUILLE DE REFROIDISSEMENT CYLINDRIQUE

(30) Priorität: 09.11.2005 DE 102005053456
(43) Veröffentlichungstag der Anmeldung: 30.07.2008
(73) Patentinhaber: ixetic Hückeswagen GmbH, 42499 Hückeswagen (DE)
(72) Erfinder: HILTEMANN, Ulrich, 42929 Wermelskirchen (DE)
(86) Internationale Anmeldenummer: PCT/DE2006/001852
(87) Internationale Veröffentlichungsnummer: WO 2007/054057

(56) Entgegenhaltungen:
- DE-A1- 10 307 813
- JP-A- 3 258 989
- US-A- 3 374 943

## Beschreibung

Die Erfindung betrifft eine Pumpe, insbesondere Flügelzellenpumpe für Vakuum für Bremskraftverstärker in Kraftfahrzeugen oder zum Absaugen von Blow-by-Gas aus dem Kurbelgehäuse von Verbrennungsmotoren, mit einem Gehäuse, mit einem Rotor und mindestens einem Flügel und einer Flüssigkeitskühleinrichtung. Eine solche Pumpe ist beispielsweise aus JP 3-258989 und US 3 374 943 bekannt.

Direkt vom Verbrennungsmotor angetriebene Vakuumpumpen werden nach dem Stand der Technik als nasslaufende Pumpen betrieben. Es wird Motoröl zum Schmieren, Dichten und Kühlen eingesetzt. Würden trockenlaufende Pumpen eingesetzt, besteht das Problem, die gerade bei hohen Drehzahlen entstehende Wärme aus Reibung und Verdichtung abzuführen.

Weiterhin sind im Stand der Technik Pumpen, beispielsweise so genannte Scroll- Kompressoren bekannt, welche aufwendige Kühleinrichtungen am Gehäuse aufweisen, die ein großes Bauvolumen erfordern.

Es ist daher Aufgabe der Erfindung, eine Pumpe darzustellen, die diese Probleme nicht aufweist.

Die Aufgabe wird gelöst durch eine Pumpe, insbesondere Flügelzellenpumpe für Vakuum für Bremskraftverstärker in Kraftfahrzeugen oder zum Absaugen von Blow-by-Gas aus dem Kurbelgehäuse von Verbrennungsmotoren, mit einem Gehäuse, mit einem Rotor, mit mindestens einem Flügel und einer Flüssigkeits-Kühleinrichtung, wobei die Kühleinrichtung mittels einer einfachen, im Wesentlichen zylindrischen Einsatzbuchse durch Einsetzen innerhalb des Gehäuses dargestellt wird. Bevorzugt wird eine Pumpe, bei welcher die Einsatzbuchse sowohl eine Laufbuchse für den Flügel und den Rotor als auch eine der Wandungen der Kühleinrichtung darstellt.

Weiterhin wird eine Pumpe bevorzugt, bei welcher die Einsatzbuchse an ihrer Außenmantelfläche eine schraubenförmige Nut aufweist, welche mit der Innenmantelfläche des Gehäuses einen Kühlkanal ausbildet. Das hat den Vorteil, dass die Kühlkanäle durch eine einfache Außenbearbeitung der Buchse herstellbar sind, während die glatte Innenmantelfläche keiner Bearbeitung bedarf.

Eine erfindungsgemäße Pumpe zeichnet sich dadurch aus, dass die Einsatzbuchse einstückig aus einem Werkstoff mit guten Laufbahn-/Gleiteigenschaften, insbesondere verschleiß- und reibungsarm, für den Flügel und den Rotor hergestellt ist. Das hat den Vorteil, dass nur die Einsatzbuchse, nicht aber das übrige Gehäuse der Pumpe aus einem hochwertigen Werkstoff herzustellen ist.

Bevorzugt wird auch eine Pumpe, bei welcher das Gehäuse aus einem Flanschteil, einen im Wesentlichen rohrförmigen Zwischenteil und einem Abschlussdeckelteil dargestellt ist. Das hat den Vorteil, dass ein einfacher Aufbau der Kühleinrichtung durch zwei Rohrteile, nämlich die des Gehäuses und die der Einsatzbuchse, herstellbar ist.

Weiterhin wird eine Pumpe bevorzugt, bei der als Kühlmittel die Kühlflüssigkeit oder das Schmieröl des Verbrennungsmotors verwendet wird.

Auch wird eine Pumpe bevorzugt, bei welcher die Pumpe als so genannte trockenlaufende Pumpe, d.h. ohne Schmieröl mit einer nasslaufenden, d. h. durch Schmieröl geschmierten und gekühlten Vakuumpumpe kombiniert ist.

Eine erfindungsgemäße Pumpe zeichnet sich dadurch aus, dass die Einsatzbuchse aus Kunststoff dargestellt ist. Das hat den Vorteil, dass die außen an der Buchse angeordneten schraubenförmigen Kühlkanäle durch den Kunststoffspritzvorgang bereits fertig ausgeformt herstellbar sind.

Auch wird eine Pumpe bevorzugt, bei welcher der Flügel aus Kunststoff, gegebenenfalls mit Kappen aus einem verschleißarmen, reibungsarmen Kunststoff, hergestellt ist. Weiterhin wird eine Pumpe bevorzugt, bei welcher der Rotor aus Kunststoff hergestellt ist.

Eine weitere erfindungsgemäße Pumpe zeichnet sich dadurch aus, dass das Gehäuse aus einem metallischen Werkstoff, beispielsweise aus Eisenblech oder aus Aluminiumdruckguss hergestellt ist.

Die Erfindung wird nun anhand der Figuren beschrieben.
- Figur 1: zeigt die Einsatzbuchse und die Gehäuseteile einer erfindungsgemäßen Pumpe.
- Figur 2: zeigt einen Querschnitt durch eine Kombination einer erfindungsgemäßen trockenlaufenden Pumpe mit einer nasslaufenden Vakuumpumpe.

In Figur 1 sind die Einzelteile des Gehäuses und der buchsenförmige Einsatz der Kühleinrichtung dargestellt. Ein etwa zylinderförmiges oder topfförmiges Gehäuse 1, welches aus einem metallischen Werkstoff wie beispielsweise Aluminiumdruckguss hergestellt ist, weist eine glatte, zylindrische Innenmantelfläche 3 auf. Das Gehäuse 1 kann aber ebenso gut aus einem Eisenblechwerkstoff, beispielsweise durch ein Tiefziehverfahren, oder durch einen Kunststoffwerkstoff hergestellt sein. Das Gehäuse 1 weist weiter hin eine Flanschseite mit Montageaugen 5 auf und kann mit dieser Seite an eine nasslaufende Vakuumpumpe nach dem Stand der Technik angeflanscht werden, beispielsweise unter Verwendung von Schrauben 7. In das Gehäuse 1 wird eine Einsatzbuchse 9 eingesetzt, welche an ihrer zylindrischen Außenfläche schraubenförmige Nuten 11 aufweist. Nach dem Einsetzen der Einsatzbuchse 9 in das Gehäuse 1 dichtet die Außenmantelfläche 13 der Einsatzbuchse 9 gegen die zylindrische Innenfläche 3 des Gehäuses 1 hermetisch ab, sodass nur die schraubenförmigen Nuten 11 innerhalb des nun doppelwandig dargestellten Gehäuses einen umlaufenden Kanal bilden. Durch diesen Kanal kann ein entsprechendes Kühlmittel von außen herangeführt werden, beispielsweise aus dem Kühlwasserkreislauf des Verbrennungsmotors oder dem Schmierölkreislauf des Verbrennungsmotors. Innerhalb der Einsatzbuchse 9 wird ein hier nicht dargestellter Rotor, welcher exzentrisch gegenüber dem Gehäuse gelagert ist, und beispielsweise ein in diesem Rotor innerhalb eines Schlitzes befindlicher Flügel über eine Antriebswelle oder eine Kupplungseinrichtung drehangetrieben. Das nun doppelwandig dargestellte Gehäuse wird mittels eines Abschlussdeckels 15 verschlossen und der Deckel 15 durch entsprechende Schrauben 17 gegen das Gehäuse 1 und gegen die Einsatzbuchse 9 gezogen. Die Einsatzbuchse 9 wird dabei bevorzugt aus einem hochwertigen, verschleißfesten Werkstoff mit guten Gleiteigenschaften hergestellt, da in der Buchse 9 der Flügel mit seinen Endkappen dichtend an der Innenwand der Buchse 9 entlang gleitet. Vorzugsweise wird für die Einsatzbuchse 9 ein hochwertiger Kunststoff ausgewählt, welche sowohl verschleißarm ist als auch gute Gleiteigenschaften aufweist und außerdem durch seine gewisse Elastizität gegenüber metallischen Werkstoffen gut gegen die Innenwandung 3 des Gehäuses 1 abdichten kann.

In Figur 2 ist die erfindungsgemäße Pumpe in Kombination mit einer so genannten nasslaufenden Vakuumpumpe dargestellt. Gleiche Teile sind hier mit gleichen Bezugszeichen wie in Figur 1 versehen. Im Querschnitt sieht man das Gehäuse 1 mit der Innenwand 3, in weichem die Einsatzbuchse 9 mit ihren schraubenartigen Nuten 11 eingesetzt ist. Die Einsatzbuchse 9 dichtet mit ihrer Oberfläche 13 gegen das Gehäuse 1 mit der Innenfläche 3 ab. Gehäuse 1 und Einsatzbuchse 9 werden durch den Deckel 15 seitlich abgedichtet. Zusätzlich sind zwischen dem Deckel 15, dem Gehäuse 1 und der Einsatzbuchse 9 jeweils Dichtungen 19 und 21 angeordnet. Die flüssigkeitsgekühlte Vakuumpumpe wird auf der anderen Seite durch einen Flansch 23 abgeschlossen, welcher Dichtungen 25 zum Gehäuse 1 hin und Dichtungen 27 zur Einsatzbuchse hin aufweist. Innerhalb der Einsatzbuchse 9 ist ein im Querschnitt dargestellter Rotor 29 exzentrisch angeordnet, welcher zwei Antriebswellenenden 31 und 33 aufweist. Die Wellenenden 31 und 33 sind wiederum in zwei Lagern 35 und 37 gelagert, wobei das Lager 35 in einer Ausnehmung des Deckels 15 angeordnet ist und das Lager 37 im Flansch 23. Weiterhin wird die flüssigkeitsgekühlte Vakuumpumpe durch eine Wellenabdichtung 39 gegenüber der nasslaufenden Vakuumpumpe 41 abgedichtet. Der Flansch 23 bildet dabei den Übergang zur nasslaufenden Vakuumpumpe 41 und ist damit gleichzeitig Teil des Gehäuses dieser Vakuumpumpe 41. Die Vakuumpumpe 41 weist weiterhin ein Gehäuse 43 und einen Rotor 45 auf. Innerhalb des Rotors 45 ist im Querschnitt ein Flügel 47 erkennbar. Der Rotor 45 wird über eine Antriebsfläche 49 und eine Kupplung 51 mit einem Antrieb, beispielsweise dem aus dem Verbrennungsmotor herausragenden Wellenende einer Nockenwelle, angetrieben. Auf der der Kupplung 51 gegenüber liegenden Seite weist der Rotor 45 eine zweite Kupplungseinrichtung 53 auf, welche den Antrieb für den Wellenabschnitt 33 der flüssigkeitsgekühlten Vakuumpumpe darstellt. Während die nasslaufende Pumpe 41 über Schmierölzuführeinrichtungen, welche hier teilweise durch Kanäle 55 im Querschnitt dargestellt sind, geschmiert und gekühlt wird, ist das bei der flüssigkeitsgekühlten Vakuumpumpe nicht der Fall. Daher wird zur Kühlung der trockenlaufenden Vakuumpumpe durch einen Einlass 57 ein Kühlmittelstrom in die schraubenförmigen Ringkanäle 11 eingebracht und durch einen entsprechenden Abfluss 59 der Kühlmittelstrom wiederum in den weiteren Kühlmittelkreislauf des Kraftfahrzeuges geführt. Durch die Flüssigkeitskühlung kann also die bei Rotation der trockenlaufenden Vakuumpumpe angefallene Wärme abgeführt werden und damit ein Über hitzen der Pumpe vermieden werden. Ein Anwendungsbereich für die trockenlaufende Vakuumpumpe kann dabei die Absaugung von Blow-by-Gas aus dem Kurbelwellenraum des Verbrennungsmotors sein. Als einzelne flüssigkeitsgekühlte Pumpe kann die Vakuumpumpe aber auch, wie die nasslaufende Vakuumpumpe, für Bremskraftverstärkersysteme eingesetzt werden, falls aus irgendwelchen anderen Gründen eine Ölzufuhr aus dem Schmierölkreislauf des Verbrennungsmotors nicht möglich ist.

### Bezugszeichenliste

- 1: topfförmiges Gehäuse
- 3: zylindrische Innenmantelfläche
- 5: Montageaugen
- 7: Schrauben
- 9: Einsatzbuchse
- 11: schraubenförmige Nuten
- 13: Außenmantelfläche der Einsatzbuchse 9
- 15: Abschlussdeckel
- 17: Schrauben
- 19: Dichtung für Gehäuse
- 21: Dichtung für Einsatzbuchse
- 23: Flansch
- 25: Dichtung am Gehäuse
- 27: Dichtung an Einsatzbuchse
- 29: Rotor
- 31: Antriebswellehende
- 33: Antriebswellenende
- 35: Lager im Deckel 15
- 37: Lager im Flansch 23
- 39: Wellenabdichtung
- 41: nasslaufende Vakuumpumpe
- 43: Gehäuse der Vakuumpumpe 41
- 45: Rotor der Vakuumpumpe 41
- 47: Flügel der Vakuumpumpe 41
- 49: Antriebsfläche des Rotors 45
- 51: Kupplung
- 53: zweite Kupplungseinrichtung
- 55: Schmierölkanäle
- 57: Einlass für Kühlmittelstrom
- 59: Abfluss für Kühlmittelstrom

## Patentansprüche

1. Pumpe, insbesondere Flügelzellenpumpe für Vakuum für Bremskraftverstärker in Kraftfahrzeugen oder zum Absaugen von Blow-by-Gas aus dem Kurbelgehäuse von Verbrennungsmotoren, mit einem Gehäuse (1), mit einem Rotor und mit mindestens einem Flügel und einer Flüssigkeits-Kühleinrichtung, **dadurch gekennzeichnet, dass** die Kühleinrichtung mittels einer einfachen, im Wesentlichen zylindrischen Einsatzbuchse (9) durch Einsetzen innerhalb des Gehäuses (1) dargestellt wird.

2. Pumpe nach Anspruch 1, **dadurch gekennzeichnet, dass** die Einsatzbuchse (9) sowohl eine Laufbuchse für den Flügel und den Rotor als auch eine der Wandungen der Kühleinrichtung darstellt.

3. Pumpe nach Anspruch 1 oder Anspruch 2, **dadurch gekennzeichnet, dass** die Einsatzbuchse (9) an ihrer Außenmantelfläche (13) eine schraubenförmige Nut (11) aufweist, welche mit der Innenmantelfläche (3) des Gehäuses (1) einen Kühlkanal ausbildet.

4. Pumpe nach Anspruch 1 oder Anspruch 2 oder Anspruch 3, **dadurch gekennzeichnet, dass** die Einsatzbuchse (9) einstückig aus einem Werkstoff mit guten Laufbahn-/Gleiteigenschaften für den Flügel und den Rotor hergestellt ist.

5. Pumpe nach einem der vorhergehenden Ansprüche, **dadurch gekennzeichnet, dass** das Gehäuse aus einem Flanschteil (23), einen im Wesentlichen rohrförmigen Zwischenteil (1) und einem Abschlussdeckelteil (15) dargestellt ist.

6. Pumpe nach einem der vorhergehenden Ansprüche, **dadurch gekennzeichnet, dass** als Kühlmittel die Kühlflüssigkeit oder das Schmieröl eines Verbrennungsmotors verwendet wird.

7. Pumpe nach einem der vorhergehenden Ansprüche, **dadurch gekennzeichnet, dass** die Pumpe als so genannte trockenlaufende Pumpe mit einer nasslaufenden, das heißt durch Schmieröl geschmierten und gekühlten Vakuumpumpe (41) kombiniert ist.

8. Pumpe nach einem der vorhergehenden Ansprüche, **dadurch gekennzeichnet, dass** die Einsatzbuchse (9) aus Kunststoff gefertigt ist.

9. Pumpe nach einem der vorhergehenden Ansprüche, **dadurch gekennzeichnet, dass** der Flügel aus Kunststoff gefertigt ist, gegebenenfalls mit Kappen aus einem verschleißarmen, reibungsarmen Kunststoff.

10. Pumpe nach einem der vorhergehenden Ansprüche, **dadurch gekennzeichnet, dass** der Rotor aus Kunststoff gefertigt ist.

11. Pumpe nach einem der vorhergehenden Ansprüche, **dadurch gekennzeichnet, dass** das Gehäuse aus einem metallischen Werkstoff, beispielsweise aus Eisenblech oder aus Aluminiumdruckguss hergestellt ist.

## Claims

1. Pump, in particular a vane pump for vacuum for brake boosters in motor vehicles or to draw off blow-by gas from the crankcase of combustion engines, having a housing (1), with a rotor and with at least one rotor blade and a fluid cooling device, **characterized in that** the cooling device is represented by a simple, essentially cylindrical insert sleeve (9) by employing it within the housing (1).

2. The pump according to Claim 1, **characterized in that** the insert sleeve (9) constitutes both a liner for the rotor blade and rotor and also one of the walls of the cooling device.

3. The pump according to Claim 1 or Claim 2, **characterized in that** the insert sleeve (9) has a helical groove (11) on its outer circumferential surface (13), which forms a cooling duct together with the inner circumferential surface (3) of the housing (1).

4. The pump according to Claim 1 or Claim 2 or Claim 3, **characterized in that** the insert sleeve (9) is made in a single piece from a material with good track and sliding properties for the blade and the rotor.

5. The pump according to one of the preceding claims, **characterized in that** the housing is made up of a flange part (23), an essentially pipe-shaped intermediate part (1) and an end cover part (15).

6. The pump according to one of the preceding claims, **characterized in that** the cooling fluid or lubricating oil of a combustion engine is used as the coolant.

7. The pump according to one of the preceding claims, **characterized in that** the pump, as a so-called dry-running pump, is combined with a wet-running vacuum pump (41), i.e., a vacuum pump lubricated and cooled by lubricating oil.

8. The pump according to one of the preceding claims, **characterized in that** the insert sleeve (9) is made of plastic.

9. The pump according to one of the preceding claims, **characterized in that** the rotor blade is made of plastic, if necessary with caps made of a low-wear, low-friction plastic.

10. The pump according to one of the preceding claims, **characterized in that** the rotor is made of plastic.

11. The pump according to one of the preceding claims, **characterized in that** the housing is made of a metal material, for example iron sheet or die-cast aluminum.

## Revendications

1. Pompe, en particulier pompe à cellules semi-rotative pour faire le vide pour des servofreins dans des véhicules automobiles ou pour l'aspiration de gaz contournant le piston du carter de vilebrequin de moteurs à combustion interne, avec un carter (1), avec un rotor et avec au moins une palette et un dispositif de refroidissement de liquide, **caractérisée en ce que** le dispositif de refroidissement est constitué au moyen d'une douille d'insertion (9) simple, essentiellement cylindrique par l'insertion dans le carter (1).

2. Pompe selon la revendication 1, **caractérisée en ce que** la douille d'insertion (9) constitue une boîte de glissement pour la palette et le rotor ainsi que l'une des parois du dispositif de refroidissement.

3. Pompe selon la revendication 1 ou 2, **caractérisée en ce que** la douille d'insertion (9) sur sa surface périphérique extérieure (13) présente une rainure (11) hélicoïdale qui réalise avec la surface périphérique intérieure (3) du carter (1) un canal de refroidissement.

4. Pompe selon la revendication 1 ou 2 ou 3, **caractérisée en ce que** la douille d'insertion (9) est fabriquée d'un seul tenant en un matériau doté de bonnes propriétés de voie de roulement/de glissement pour la palette et le rotor.

5. Pompe selon l'une quelconque des revendications précédentes, **caractérisée en ce que** le carter est constitué d'un élément de bride (23), d'un élément intermédiaire (1) essentiellement tubulaire et d'un élément de couvercle de fermeture (15).

6. Pompe selon l'une quelconque des revendications précédentes, **caractérisée en ce que** le liquide de refroidissement ou l'huile de lubrification d'un moteur à combustion interne est utilisée comme agent de refroidissement.

7. Pompe selon l'une quelconque des revendications précédentes, **caractérisée en ce que** la pompe en tant que dite pompe à piston sec est combinée à une pompe à vide (41) à piston humide, c'est-à-dire lubrifiée et refroidie par huile de lubrification.

8. Pompe selon l'une quelconque des revendications précédentes, **caractérisée en ce que** la douille d'insertion (9) est fabriquée en matière plastique.

9. Pompe selon l'une quelconque des revendications précédentes, **caractérisée en ce que** la palette est fabriquée en matière plastique, éventuellement avec des clapets en une matière plastique à faible usure et à faible frottement.

10. Pompe selon l'une quelconque des revendications précédentes, **caractérisée en ce que** le rotor est fabriqué en matière plastique.

11. Pompe selon l'une quelconque des revendications précédentes, **caractérisée en ce que** le carter est fabriqué en un matériau métallique, par exemple en tôle de fer ou en coulage d'aluminium sous pression.
